# EUROPÄISCHE PATENTSCHRIFT

(11) **EP 3 045 612 B1**
(45) Veröffentlichungstag und Bekanntmachung des Hinweises auf die Patenterteilung: **29.04.2020**
(21) Anmeldenummer: 16150463.4
(22) Anmeldetag: 07.01.2016
(51) Int. Cl.: E04G 1/14, E04G 5/00, E04G 5/06, E04G 5/14

(54) **GERÜSTELEMENT, INSBESONDERE FÜR EIN BAUGERÜST**
FRAME ELEMENT, IN PARTICULAR FOR A BUILDING SCAFFOLD
ÉLÉMENT DE STRUCTURE, EN PARTICULIER POUR UN ÉCHAFAUDAGE

(30) Priorität: 14.01.2015 DE 102015100485
(43) Veröffentlichungstag der Anmeldung: 20.07.2016
(73) Patentinhaber: Wilhelm Layher Verwaltungs-GmbH, 74363 Güglingen-Eibensbach (DE)
(72) Erfinder:
(74) Vertreter: Ruttensperger Lachnit Trossin Gomoll

(56) Entgegenhaltungen:
- DE-A1-102009 049 726
- FR-A1- 2 424 987
- JP-B2- 2 951 274

## Beschreibung

Die vorliegende Erfindung betrifft ein Gerüstelement, das beispielsweise in einem Baugerüst eingesetzt werden kann, um in einem oberen Bereich eines Gerüsts einen Schutz gegen das Herabfallen von Gegenständen bzw. Personen vorsehen zu können. Derartige im Allgemeinen L-förmig mit einem im Wesentlichen vertikal zu orientierenden Vertikalholm und einem damit verbundenen bzw. von diesem sich weg erstreckenden und im Wesentlichen horizontal zu orientierenden Horizontalholm aufgebaute Gerüstelemente werden allgemein auch als Schutzgitterstützen bezeichnet und bieten die Möglichkeit, im Bereich der Horizontalholme im Allgemeinen gitterartig ausgestaltete Schutznetze oder starre Schutzgitter anzubringen. Um derartige Gerüstelemente bzw. Schutzgitterstützen bei Baugerüsten verschiedener Breite einsetzen zu können, ist es erforderlich, Schutzgitterstützen mit verschiedener Horizontalholmlänge bereitzuhalten.

Ein Gerüstelement gemäß dem Oberbegriff des Anspruchs 1 ist aus der DE 10 2009 049 726 A1 bekannt. Bei diesem bekannten Gerüstelement sind einem mit einem Vertikalholm fest verbundenen und von diesem sich weg erstreckenden Horizontalholm zwei in diesen bzw. ineinander teleskopartig einschiebbare Horizontalholmverlängerungselemente zugeordnet. Die den Horizontalholm und die beiden Verlängerungselemente umfassende Baugruppe kann somit in verschieden ineinander eingeschobene Zuständen positioniert bzw. arretiert werden, so dass eine an einem freien Ende von einem der Verlängerungselemente vorgesehene Gerüstanbindungsformation in entsprechend unterschiedlichen Abständen zu dem mit dem Horizontalholm fest verbundenen Vertikalholm positioniert werden kann.

Es ist die Aufgabe der vorliegenden Erfindung, ein Gerüstelement, insbesondere für ein Baugerüst, vorzusehen, welches in einfacher Art und Weise an verschiedene Außengestaltungen eines Gerüsts angepasst werden kann.

Erfindungsgemäß wird diese Aufgabe gelöst durch ein Gerüstelement, insbesondere für ein Baugerüst, gemäß Anspruch 1. Dieses umfasst einen im Wesentlichen vertikal zu orientierenden Vertikalholm und einen im Wesentlichen horizontal zu orientierenden, von dem Vertikalholm sich weg erstreckenden Horizontalholm, wobei der Horizontalholm in seinem vom Vertikalholm entfernt positionierten freien Endbereich eine erste Gerüstanbindungsformation zum Anbinden des Horizontalholms in seinem freien Endbereich an ein Gerüst aufweist, ferner umfassend ein an dem freien Endbereich des Horizontalholms lösbar angebrachtes oder anbringbares Horizontalholmverlängerungselement.

Um bei an einen Horizontalholm angebundenem Horizontalholmverlängerungselement dessen Verbindbarkeit mit einem Gerüst zu gewährleisten, umfasst das Horizontalholmverlängerungselement in seinem von dem freien Endbereich des Horizontalholms in Abstand zu positionierenden freien Endbereich eine zweite Gerüstanbindungsformation zum Anbinden des Horizontalholmverlängerungselements in seinem freien Endbereich an ein Gerüst.

Bei dem erfindungsgemäß aufgebauten Gerüstelement kann, je nach Einsatz desselben, in Verbindung mit verschieden dimensionierten Gerüsten der Horizontalholm entweder in seiner Ausgangslänge genutzt werden, um eine Anbindung an ein Gerüst zu ermöglichen, oder er kann mit dem Horizontalholmverlängerungselement verlängert werden, so dass ein- und dasselbe Gerüstelement auch für Gerüste mit größerer Breite genutzt werden kann. Dies verringert die Anzahl der zum Aufbau eines Gerüsts bereitzuhaltenden Gerüstelemente. Um die gewünschte Variabilität im Einsatz erreichen zu können, ist es lediglich erforderlich, in Zuordnung zu den Gerüstelementen oder zumindest einem Teil der Gerüstelemente Horizontalholmverlängerungselemente bereitzuhalten und diese bei Bedarf an die Horizontalholme anzubinden.

Um in einfacher, gleichwohl jedoch stabiler Art und Weise ein Horizontalholmverlängerungselement an einen Horizontalholm anbinden zu können, wird vorgeschlagen, dass der Horizontalholm wenigstens in seinem freien Endbereich als Hohlbauteil ausgebildet ist und dass das Horizontalholmverlängerungselement einen in den freien Endbereich des Horizontalholms eingeführten oder einzuführenden Kopplungsbereich umfasst. Insbesondere kann hierzu vorgesehen sein, dass eine Innenumfangskontur, vorzugsweise Innenvierkantprofil, des Horizontalholms in seinem freien Endbereich einer Außenumfangskontur, vorzugsweise Außenvierkantprofil, des Horizontalholmverlängerungselements in seinem Kopplungsbereich entspricht.

Eine stabile Kopplung des Gerüstelements mit einem Gerüst kann beispielsweise dadurch erreicht werden, dass die erste Gerüstanbindungsformation oder/und die zweite Gerüstanbindungsformation wenigstens eine erste Öffnung zur Hindurchführung eines im Wesentlichen vertikal orientierten Anbindungsdorns eines Gerüsts sowie wenigstens eine zweite Öffnung zur Hindurchführung eines Arretierbolzens umfasst.

Um mit einem derartigen Arretierbolzen eine zuverlässige Anbindungswechselwirkung mit einem Anbindungsdorn eines Gerüsts erreichen zu können, wird vorgeschlagen, dass eine Öffnungsmittenachse der wenigstens einen ersten Öffnung und eine Öffnungsmittenachse der wenigstens einen zweiten Öffnung zueinander im Wesentlichen orthogonal orientiert sind oder/und einander schneiden.

Um die erste Gerüstanbindungsformation des Horizontalholms auch zur festen Kopplung mit dem Horizontalholmverlängerungselement nutzen zu können, wird vorgeschlagen, dass am Kopplungsbereich des Horizontalholmverlängerungselements wenigstens eine dritte Öffnung vorgesehen ist, wobei zur Kopplung des Horizontalholmverlängerungselements mit dem Horizontalholm die wenigstens eine dritte Öffnung im Kopplungsbereich des Horizontalholmverlängerungselements und die wenigstens eine zweite Öffnung der ersten Gerüstanbindungsformation des Horizontalholms einander überlappend positioniert oder positionierbar sind zur Aufnahme eines diese durchsetzenden Arretierbolzens.

Um auch im Bereich des Vertikalholms eine stabile Anbindung an ein Gerüst gewährleisten zu können, wird vorgeschlagen, dass in einem mit dem Horizontalholm verbundenen Endbereich des Vertikalholms eine dritte Gerüstanbindungsformation zum Anbinden des Vertikalholms in diesem Endbereich an ein Gerüst vorgesehen ist.

Insbesondere dann, wenn das erfindungsgemäße Gerüstelement zur Bereitstellung einer Schutzgitterstütze eingesetzt werden soll, ist es vorteilhaft, wenn das Gerüstelement im Wesentlichen L-förmig ausgebildet ist.

Die Erfindung betrifft ferner ein Gerüst, insbesondere Baugerüst, umfassend wenigstens ein Gerüstelement mit dem vorangehend beschriebenen Aufbau.

Die vorliegende Erfindung wird nachfolgend mit Bezug auf die beiliegenden Figuren detailliert beschrieben. Es zeigt:
- Fig. 1: den oberen Bereich eines Baugerüsts mit einem L-förmigen Gerüstelement;
- Fig. 2: in ihren Darstellungen a) und b) perspektivische Darstellungen des Gerüstelements der Fig. 1;
- Fig. 3: eine perspektivische Darstellung eines Horizontalholmverlängerungselements des Gerüstelements der Fig. 1;
- Fig. 4: eine Seitenansicht des Horizontalholmverlängerungselements der Fig. 3;
- Fig. 5: eine Draufsicht auf das Horizontalholmverlängerungselement der Fig. 3.

Die Fig. 1 zeigt den oberen Bereich, also beispielsweise den nahe einem aufzubauenden Dach zu positionierenden Bereich eines allgemein mit 10 bezeichneten Gerüsts, beispielsweise Baugerüsts. Dieses Gerüst 10 umfasst in seinem dargestellten oberen Bereich ein L-förmig ausgebildetes Gerüstelement 12 mit einem im Wesentlichen vertikal orientierten oder zu orientierenden Vertikalholm 14 und einem im Wesentlichen horizontal orientierten oder zu orientierenden Horizontalholm 16. Der Vertikalholm 14 ist in einem im Gerüst 10 unten zu positionierenden Endbereich 18 beispielsweise durch Verschweißung mit dem Horizontalholm 16 verbunden. Der Horizontalholm 14 und der Vertikalholm 16 sind vorteilhafterweise als Hohlbauteile ausgebildet, wobei beispielsweise der Vertikalholm 14 mit im Wesentlichen kreisrundem Profil ausgebildet sein kann, während der Horizontalholm 16 mit Vierkantprofil ausgebildet sein kann.

Um am Gerüst 10 Sicherungsmaßnahmen vorsehen zu können, sind am Vertikalholm 14 mehrere Befestigungselemente 20 vorgesehen, mit welchen im Wesentlichen horizontal zu orientierende Geländerelemente, ein beispielsweise gitterartiges Schutznetz oder ein starres Schutzgitter verbunden werden können.

In seinem vom Vertikalholm 14 entfernten Endbereich 22 ist der Hoirzontalholm 16 mit einer ersten Gerüstanbindungsformation 24 ausgebildet. Diese umfasst eine erste Öffnung 26 mit einer im Wesentlichen vertikal zu orientierenden Öffnungsmittenachse A₁. Ein an einem das Gerüstelement 12 tragenden Gerüstelement 28 vorgesehener, sich im Wesentlichen vertikal ersteckender Anbindungsdorn 30 kann durch die erste Öffnung 26 der ersten Gerüstanbindungsformation hindurch geführt werden.

Beidseits der ersten Öffnung 26 sind jeweilige zweite Öffnungen 32 vorgesehen, welche eine gemeinsame Öffnungsmittenachse A₂ aufweisen. Die Öffnungen 26 und 32 sind so positioniert, dass ihre Öffnungsmittenachsen A₁, A₂ sich schneiden und zueinander im Wesentlichen orthogonal stehen.

Ein Horizontalholmverlängerungselement 34 ist mit einem Kopplungsbereich 36 aufgebaut. Dieser weist eine Vierkant-Außenkontur auf und kann in den freien Endbereich 22 des als Hohlbauteil mit Vierkant-Innenkontur ausgebildeten Horizontalholms16 eingeschoben werden. Eine stufenartige Erweiterung 38 definiert einen Einschubanschlag. Beispielsweise kann das Horizontalholmverlängerungselement 34 durch ineinander Einschieben und aneinander Festlegen, z.B. Verscheißen, zweier Hohlbauteile erhalten werden. Entsprechend den zweiten Öffnungen 32 der ersten Gerüstanbindungsformation 24, weist der Kopplungsbereich 36 dritten Öffnungen 40 auf. Bei in den freien Endbereich 22 eingeschobenem Kopplungsbereich 36 sind diese mit den zweiten Öffnungen 32 ausgerichtet, so dass ein Arretierbolzen 42 durch diese fluchtenden Öffnungen 32, 40 hindurchgeführt und durch einen Sicherungsstift 44 gesichert werden kann. Auf diese Art und Weise kann das Horizontalholmverlängerungselement 34 am freien Endbereich 22 des Horizontalholms 16 fest angebracht werden.

An einem vom freien Endbereich 22 des Horizontalholms 16 entfernt zu positionierenden freien Endbereich 46 des Horizontalholmverlängerungselements 34 ist eine zweite Gerüstanbindungsformation 48 vorgesehen. Die zweite Gerüstanbindungsformation 48 ist so aufgebaut wie die erste Gerüstanbindungsformation 24 und umfasst eine erste Öffnung 26 mit im Wesentlichen vertikal orientierter oder zu orientierender Öffnungsmittenachse A₁. Ferner sind an beiden Seiten des freien Endbereichs 46 des Horizontalholmverlängerungselements 34 jeweilige erste Öffnungen 32 vorgesehen, welche eine im Wesentlichen horizontal orientierte bzw. zu orientierende Öffnungsmittenachse A₂ aufweisen, welche die Öffnungsmittenachse A₁ der ersten Öffnung 26 schneidet du dazu orthogonal steht.

Wie die Fig. 1 dies zeigt, kann bei der Anbringung des Gerüstelements 12 an einem darunter positioniertem bzw. zu positionierenden Gerüstelement 28 des Gerüsts 10 der Horizontalholm 16 bzw. das daran vorgesehene Horizontalholmverlängerungselement 34 mit seiner ersten Öffnung 26 über den Vertikal orientierten Anbindungsdorn 30 des Gerüstelements 28 geführt werden. Gleichzeitig wird auch der Vertikalholm 14 mit einem im Endbereich 18 desselben gebildeten Gerüstanbindungsbereich 50 an einem weiteren am Gerüstelement 28 vorgesehenen und von diesem vertikal nach oben vorstehenden Anbindungsdorn angebracht bzw. auf diesen aufgeschoben. Die Anordnung kann derart sein, dass dann, wenn der Vertikalholm 14 auf einem Vertikalholm 52 des darunter positionierten Gerüstelements 28 aufsteht, die zweiten Öffnungen 32 des Horizontalholmverlängerungselements 34 mit einer entsprechenden Öffnung im Anbindungsdorn 30 ausgerichtet sind und ein Arretierbolzen durch diese Öffnungen hindurchgeführt werden kann. Auch die zweiten Öffnungen 32 der dritten Gerüstanbindungsformation 50 fluchten in diesem Zustand mit einer Öffnung in einem vom Vertikalholm 52 nach oben vorstehenden Anbindungsdorn, so dass auch hier ein Arretierbolzen hindurchgeführt werden kann.

In der vorangehend beschriebenen Art und Weise kann durch das Anbringen eines Horizontalholmverlängerungselements 34 und die dadurch generierte Verlängerung des horizontal zu orientierenden Bereichs des Gerüstelements 12 die Möglichkeit geschaffen werden, dieses Gerüstelement 12 auch an ein Gerüst 10 anzubinden, bei welchem ein unter dem Gerüstelement 12 zu positionierendes Gerüstelement 28 eine vergleichsweise große Breite aufweist. Wird das Gerüst 10 mit schmäleren Gerüstelementen 28 aufgebaut, so kann das Horizontalholmverlängerungselement 34 vom Horizontalholm 16 entfernt werden bzw. wird an diesem nicht angebracht, so dass ein Anbindungsdorn 30 eines dann schmäler dimensionierten Gerüstelements 28 durch die erste Öffnung 26 der ersten Gerüstanbindungsformation 24 am Horizontalholm 16 hindurchgeführt werden kann und durch einen Arretierbolzen daran gesichert werden kann. Da im Allgemeinen zwei Normbreiten für derartige Gerüste 10 bzw. Gerüstelemente 28 vorgesehen sind, also beispielsweise eine Breite von etwa 0,73 Meter und eine Breite von etwa 1,09 Meter, kann durch entsprechende Dimensionierung des Horizontalholms 16 einerseits und des Horizontalholmverlängerungselements 34 andererseits eine einfache Anpassbarkeit an diese beiden allgemein eingesetzten Breiten von Gerüsten 10 gewährleistet werden. Selbstverständlich können auch andere Dimensionierungen bzw. Abmessungskombinationen des Horizontalholms 16 und des Horizontalholmverlängerungselements 34 vorgesehen werden, um eine noch weitergehende Anpassung gewährleisten zu können. Beispielsweise können auch mehrere Horizontalholmverlängerungselemente 34 aufeinander folgend am Horizontalholm 16 vorgesehen werden, um eine noch größere Breite eines Baugerüsts abdecken zu können.

Abschließend sei darauf hingewiesen, dass das aufgebaute L-förmige Gerüstelement 12 beispielsweise als Schutzgitterstütze an Gerüsten 10 mit verschieden gestalteten und das Gerüstelement 12 tragenden Gerüstelementen 28 angebracht werden kann. Besonders vorteilhaft ist hier jedoch die Ausgestaltung, bei welcher ein derartiges, das aufgebaute Gerüstelement 12 tragendes Gerüstelement 28 mit zwei in Abstand zueinander liegenden Vertikalholmen 52, 54 und wenigstens einem diese in ihrem oberen Bereich miteinander verbindenden Horizontalholm 56 aufgebaut ist. Vorteilhafterweise sind auch in einem unteren Endbereich die beiden Vertikalholme 52, 54 durch einen Horizontalholm verbunden, so dass beispielsweise ein das Gerüstelement 12 tragendes Gerüstelement 28 mit im Wesentlichen rechteckiger Gestalt mit zwei Horizontalholmen und zwei Vertikalholmen bereitgestellt ist.

## Patentansprüche

1. Gerüstelement, insbesondere für ein Baugerüst, umfassend einen im Wesentlichen vertikal zu orientierenden Vertikalholm (14) und einen im Wesentlichen horizontal zu orientierenden, von dem Vertikalholm (14) sich weg erstreckenden Horizontalholm (16), ferner umfassend ein an dem freien Endbereich (22) des Horizontalholms (16) lösbar angebrachtes oder anbringbares Horizontalholmverlängerungselement (34), wobei das Horizontalholmverlängerungselement (34) in seinem von dem freien Endbereich (22) des Horizontalholms (16) in Abstand zu positionierten oder zu positionierenden freien Endbereich (46) eine zweite Gerüstanbindungsformation (48) zum Anbinden des Horizontalholmverlängerungselements (34) in seinem freien Endbereich (46) an ein Gerüst (10) umfasst, **dadurch gekennzeichnet, dass** der Horizontalholm (16) in seinem vom Vertikalholm (14) entfernt positionierten freien Endbereich (22) eine erste Gerüstanbindungsformation (24) zum Anbinden des Horizontalhoms (16) in seinem freien Endbereich (22) an ein Gerüst (10) aufweist.

2. Gerüstelement nach Anspruch 1,
**dadurch gekennzeichnet, dass** der Horizontalholm (16) wenigstens in seinem freien Endbereich (22) als Hohlbauteil ausgebildet ist, und dass das Horizontalholmverlängerungselement (34) einen in den freien Endbereich des Horizontalholms (16) eingeführten oder einführbaren Kopplungsbereich (36) umfasst.

3. Gerüstelement nach Anspruch 2,
**dadurch gekennzeichnet, dass** eine Innenumfangskontur, vorzugsweise Innenvierkantprofil, des Horizontalholms (16) in seinem freien Endbereich (22) einer Außenumfangskontur, vorzugsweise Außenvierkantprofil, des Horizontalholmverlängerungselements (34) seinem Kopplungsbereich (36) entspricht.

4. Gerüstelement nach Anspruch 2 oder 3, **dadurch gekennzeichnet, dass** ein Einschubanschlag für den Kopplungsbereich (36) durch eine stufenartige Erweiterung (38) des Horizontalholmverlängerungselements (34) bereitgestellt ist.

5. Gerüstelement nach einem der Ansprüche 1 bis 4,
**dadurch gekennzeichnet, dass** die erste Gerüstanbindungsformation (24) oder/und die zweite Gerüstanbindungsformation (48) wenigstens eine erste Öffnung (26) zur Hindurchführung eines im Wesentlichen vertikal orientierten Anbindungsdorns (30) eines Gerüsts (10) sowie wenigstens eine zweite Öffnung (32) zur Hindurchführung eines Arretierbolzens (42) umfasst.

6. Gerüstelement nach Anspruch 5,
**dadurch gekennzeichnet, dass** eine Öffnungsmittenachse (A₁) der wenigstens einen ersten Öffnung (26) und eine Öffnungsmittenachse (A₂) der wenigstens einen zweiten Öffnung (32) zueinander im Wesentlichen orthogonal orientiert sind oder/und einander schneiden.

7. Gerüstelement nach Anspruch 2 und einem der Ansprüche 5 oder 6,
**dadurch gekennzeichnet, dass** am Kopplungsbereich (36) des Horizontalholmverlängerungselements (34) wenigstens eine dritte Öffnung (40) vorgesehen ist, wobei zum Koppeln des Horizontalholmverlängerungselements (34) mit dem Horizontalholm (16) die wenigstens eine dritte Öffnung (40) im Kopplungsbereich (36) des Horizontalholmverlängerungselements (34) und die wenigstens eine zweite Öffnung (32) der ersten Gerüstanbindungsformation (24) des Horizontalholms (16) einander überlappend positioniert oder positionierbar sind zur Aufnahme eines diese durchsetzenden Arretierbolzens (42).

8. Gerüstelement nach einem der Ansprüche 1 bis 7,
**dadurch gekennzeichnet, dass** in einem mit dem Horizontalholm (16) verbundenen Endbereich (18) des Vertikalholms (14) eine dritte Gerüstanbindungsformation (50) zur Anbindung des Vertikalholms (14) in diesem Endbereich (18) an einem Gerüst (10) vorgesehen ist.

9. Gerüstelement nach einem der Ansprüche 1 bis 8,
**dadurch gekennzeichnet, dass** das Gerüstelement (16) im Wesentlichen L-förmig ausgebildet ist.

10. Gerüstelement nach einem der Ansprüche 1 bis 9,
**dadurch gekennzeichnet, dass** das Horizontalholmverlängerungselement (34) durch zwei ineinander eingeschobene und aneinander festgelegte Hohlbauteile bereitgestellt ist.

11. Gerüstelement nach einem der Ansprüche 1 bis 10,
**dadurch gekennzeichnet, dass** die erste Gerüstanbindungsformation (24) und die zweite Gerüstanbindungsformation (48) zueinander gleich aufgebaut sind

12. Gerüst, insbesondere Baugerüst, umfassend wenigstens ein Gerüstelement (12) nach einem der vorangehenden Ansprüche.

## Claims

1. Scaffolding element, in particular for a scaffolding for building, comprising a vertical bar (14) to be oriented substantially vertically and a horizontal bar (16) to be oriented substantially horizontally and extending away from the vertical bar (14), further comprising a horizontal bar extension element (34) detachably attached or attachable to the free end region (22) of the horizontal bar (16), wherein the horizontal bar extension element (34) comprises in its free end region (46) positioned or to be positioned at a distance from the free end region (22) of the horizontal bar (16) a second scaffolding connection formation (48) for connecting the horizontal bar extension element (34) in its free end region (46) to a scaffolding (10), **characterised in that** the horizontal bar (16) has in its free end region (22) positioned remote from the vertical bar (14) a first scaffolding connection formation (24) for connecting the horizontal bar (16) in its free end region (22) to a scaffolding (10).

2. Scaffolding element according to claim 1,
**characterized in that** the horizontal bar (16) is designed as a hollow component at least in its free end region (22), and **in that** the horizontal bar extension element (34) comprises a coupling region (36) which is inserted or can be inserted into the free end region of the horizontal bar (16).

3. Scaffolding element according to claim 2,
**characterized in that** an inner circumferential contour, preferably an inner square profile, of the horizontal bar (16) in its free end region (22) corresponds to an outer circumferential contour, preferably an outer square profile, of the horizontal bar extension element (34) in its coupling region (36).

4. Scaffolding element according to claim 2 or 3,
**characterized in that** an insertion stop for the coupling region (36) is provided by a step-like extension (38) of the horizontal bar extension element (34).

5. Scaffolding element according to any one of claims 1 to 4,
**characterised in that** the first scaffolding connection formation (24) and/or the second scaffolding connection formation (48) comprises at least one first opening (26) for the passage of a substantially vertically oriented connection bolt (30) of a scaffolding (10) and at least one second opening (32) for the passage of a locking pin (42).

6. Scaffolding element according to claim 5,
**characterized in that** an opening centre axis (A₁) of the at least one first opening (26) and an opening centre axis (A₂) of the at least one second opening (32) are oriented substantially orthogonally to one another and/or intersect one another.

7. Scaffolding element according to claim 2 and one of claims 5 or 6,
**characterised in that** at least one third opening (40) is provided at the coupling region (36) of the horizontal bar extension element (34), wherein for coupling the horizontal bar extension element (34) to the horizontal bar (16), the at least one third opening (40) in the coupling region (36) of the horizontal bar extension element (34) and the at least one second opening (32) of the first scaffolding connection formation (24) of the horizontal bar (16) are positioned or can be positioned so as to overlap one another for receiving a locking bolt (42) passing through them.

8. Scaffolding element according to one of claims 1 to 7,
**characterised in that** in an end region (18) of the vertical bar (14) connected to the horizontal bar (16) a third scaffolding connection formation (50) is provided for connecting the vertical bar (14) in this end region (18) to a scaffolding (10).

9. Scaffolding element according to any one of claims 1 to 8,
**characterized in that** the scaffolding element (16) is substantially adapted L-shaped.

10. Scaffolding element according to any one of claims 1 to 9,
**characterized in that** the horizontal bar extension element (34) is provided by two hollow components inserted into one another and fixed to one another.

11. Scaffolding element according to any one of claims 1 to 10,
**characterized in that** the first scaffolding connection formation (24) and the second scaffolding connection formation (48) have the same structure.

12. Scaffolding, in particular scaffolding for building, comprising at least one scaffolding element (12) according to one of the preceding claims.

## Revendications

1. Elément d'échafaudage, en particulier pour un échafaudage de construction, comprenant une barre verticale (14) à orienter sensiblement verticalement et une barre horizontale (16) à orienter sensiblement horizontalement et s'éloignant à partir de la barre verticale (14), comprenant en outre un élément d'extension de barre horizontale (34) fixé ou pouvant être fixé de manière amovible à la zone d'extrémité libre (22) de la barre horizontale (16), dans lequel l'élément d'extension de barre horizontale (34) comprend dans sa partie d'extrémité libre (46) positionnée ou devant être positionnée à une distance de la partie d'extrémité libre (22) de la barre horizontale (16) une deuxième formation de connexion d'échafaudage (48) pour relier l'élément d'extension de barre horizontale (34) dans sa zone d'extrémité libre (46) à un échafaudage (10), **caractérisé en ce que** la barre horizontale (16) présente, dans sa zone d'extrémité libre (22) située loin de la barre verticale (14), une première formation de connexion d'échafaudage (24) pour relier la barre horizontale (16) dans sa zone d'extrémité libre (22) à un échafaudage (10).

2. Elément d'échafaudage selon la revendication 1,
**caractérisé en ce que** la barre horizontale (16) est conçue comme un composant creux au moins dans sa zone d'extrémité libre (22), et **en ce que** l'élément d'extension de barre horizontale (34) comprend une zone d'accouplement (36) qui est insérée ou peut être insérée dans la zone d'extrémité libre de la barre horizontale (16).

3. Elément d'échafaudage selon la revendication 2,
**caractérisé en ce qu'**un contour circonférentiel intérieur, de préférence un profil carré intérieur, de la barre horizontale (16) dans sa zone d'extrémité libre (22) correspond à un contour circonférentiel extérieur, de préférence un profil carré extérieur, de l'élément d'extension de barre horizontale (34) dans sa zone d'accouplement (36).

4. Elément d'échafaudage selon les revendications 2 ou 3,
**caractérisé en ce qu'**une butée d'insertion pour la zone d'accouplement (36) est prévue par une estension en forme de marche (38) de l'élément d'extension de barre horizontale (34).

5. Elément d'échafaudage selon l'une quelconque des revendications 1 à 4,
**caractérisé en ce que** la première formation de connexion d'échafaudage (24) et/ou la deuxième formation de connexion d'échafaudage (48) comprend au moins une première ouverture (26) pour le passage d'une broche de connexion (30) d'un échafaudage (10) orientée sensiblement verticalement et au moins une deuxième ouverture (32) pour le passage d'un boulon de verrouillage (42).

6. Elément d'échafaudage selon la revendication 5,
**caractérisé en ce qu'**un axe central d'ouverture (A₁) de ladite au moins une première ouverture (26) et un axe central d'ouverture (A₂) de ladite au moins une deuxième ouverture (32) sont orientés sensiblement orthogonalement l'un par rapport à l'autre et/ou se croisent.

7. Elément d'échafaudage selon la revendication 2 et l'une des revendications 5 ou 6,
**caractérisé en ce qu'**au moins une troisième ouverture (40) est prévue à la zone d'accouplement (36) de l'élément d'extension de barre horizontale (34), dans lequel, pour l'accouplement de l'élément d'extension de barre horizontale (34) à la barre horizontale (16), ladite au moins une troisième ouverture (40) dans la zone d'accouplement (36) de l'élément d'extension de barre horizontale (34) et ladite au moins une deuxième ouverture (32) de la première formation de connexion d'échafaudage (24) de la barre horizontale (16) sont positionnées ou peuvent être positionnées de manière à se chevaucher pour recevoir un boulon de verrouillage (42) passant à travers elles.

8. Elément d'échafaudage selon l'une quelconque des revendications 1 à 7, **caractérisé en ce que** dans une zone d'extrémité (18) de la barre verticale (14) reliée à la barre horizontale (16), il est prévu une troisième formation de connexion d'échafaudage (50) pour relier la barre verticale (14) dans cette zone d'extrémité (18) à un échafaudage (10).

9. Elément d'échafaudage selon l'une quelconque des revendications 1 à 8, **caractérisé en ce que** l'élément d'échafaudage (16) est sensiblement adapté en forme de L.

10. Elément d'échafaudage selon l'une quelconque des revendications 1 à 9, **caractérisé en ce que** l'élément d'extension de barre horizontale (34) est constitué de deux éléments creux insérés l'un dans l'autre et fixés l'un à l'autre.

11. Elément d'échafaudage selon l'une quelconque des revendications 1 à 10, **caractérisé en ce que** la première formation de connexion d'échafaudage (24) et la deuxième formation de connexion d'échafaudage (48) ont la même structure.

12. Echafaudage, en particulier échafaudage de construction, comprenant au moins un élément d'échafaudage (12) selon l'une des revendications précédentes.
